# EUROPÄISCHE PATENTSCHRIFT

(11) **EP 0 848 746 B1**
(45) Veröffentlichungstag und Bekanntmachung des Hinweises auf die Patenterteilung: **01.12.1999**
(21) Anmeldenummer: 96920820.6
(22) Anmeldetag: 17.06.1996
(51) Int. Cl.: C11D 1/825

(54) **WÄSSRIGES REINIGUNGSMITTEL**
AQUEOUS CLEANING AGENT
NETTOYANT AQUEUX

(30) Priorität: 26.06.1995 DE 19523117
(43) Veröffentlichungstag der Anmeldung: 24.06.1998
(73) Patentinhaber: Henkel-Ecolab GmbH & Co. OHG, 40554 Düsseldorf (DE)
(72) Erfinder: FAUBEL, Heiko, D-42929 Wermelskirchen (DE); BOSSEK, Harald, D-40547 Düsseldorf (DE); ROGMANN, Karl-Heinz, D-40880 Ratingen (DE)
(74) Vertreter: Hase, Christian, Dr.
(86) Internationale Anmeldenummer: EP9602595
(87) Internationale Veröffentlichungsnummer: WO9701622

(56) Entgegenhaltungen:
- EP-A- 0 202 638
- EP-A- 0 379 256
- EP-A- 0 475 002
- EP-A- 0 598 973
- WO-A-92/05235
- DE-A- 2 529 096
- GB-A- 2 011 944

## Beschreibung

Die vorliegende Erfindung betrifft ein wäßriges Reinigungsmittel, das nichtionische Tenside enthält und zur Reinigung im Sanitärbereich geeignet ist.

Bei vielen Reinigungsmitteln, wie z.B. den Sanitär-Reinigern, ist es erwünscht, daß diese viskos sind, um eine längere Einwirkzeit auf nicht-waagerechten Oberflächen zu erreichen. Der pH-Wert saurer Reinigungsmittel liegt üblicherweise zwischen 0 und 2. Ein derart niedriger pH-Wert stellt an die Stabilität der Komponenten besondere Anforderungen. Die zur Erhöhung der Viskosität eingesetzten Verdickungsmittel, z.B. Amine oder Aminderivate, liefern häufig Produkte, die nicht über einen ausreichenden Zeitraum viskositätsstabil sind. Hinzukommt, daß bei diesen Verdickern die Viskosität der Produkte stark in Abhängigkeit von der Lagertemperatur schwanken kann. Andere typische Verdickungsmittel wie Guar-Mehl, Xanthan Gum oder Cellulose-Derivate sind in sauren Medien nicht stabil und verlieren schnell ihre Verdicker-Eigenschaften. Ein weiterer Nachteil dieser Verbindungen ist, daß sie keinen Beitrag zur Reinigungsleistung der Reinigungsmittel leisten.

Die in neutralen und alkalischen Reinigungsmitteln eingesetzten Verdickungsmitteln führen dazu, daß die Reinigungsmittel sich bei einem gegebenenfalls vorgesehenen Verdünnungsvorgang nur schwer in Wasser auflösen. Neben den vorgenannten Verdickungsmitteln ist dieser Nachteil auch bei synthetischen Polymeren zu beobachten.

In der DE-OS 23 59 095 werden z.B. nichtionische Tenside, insbesondere tertiäre Amine, als Verdickungsmittel in Sanitär-Reinigern verwendet. Ihre Lagerstabilität ist jedoch nicht ausreichend.

In der DE-OS 35 42 970 wird ein Sanitär-Reinigungsmittel beschrieben, das als Verdickungsmittel Alkylethersulfate, amphotere Tenside bzw. Mischungen aus nichtionischen Tensiden mit oxethylierten Aminen enthält. In dieser Schrift wird ausgeführt, daß beim Einsatz von nichtionischen Tensiden allein unerwünscht hohe Konzentrationen an Tensiden einzusetzen sind, um eine ausreichende Verdickung zu erreichen.

Aus der EP-A1-0 475 002 ist ein Sanitär-Reinigungsmittel bekannt, das aus 2 bis 40 Gew.-% Säure, 2 bis 10 Gew.-% C₁₀-C₁₈-Fettalkoholethoxylat mit 8 bis 14 EO-Einheiten und 2 bis 10 Gew.-% Verdickungsmittel besteht, worin als Verdickungsmittel ein C₁₀-C₁₈-Fettalkoholethoxylat mit 1 bis 7 EO-Einheiten verwendet wird und der freie Fettalkoholgehalt unter 5 % beträgt. Den Beispielen dieser Druckschrift kann entnommen werden, daß beim Einsatz von höheren Fettalkoholgehalten die Viskosität stark abnimmt. Es ist also erforderlich, die Ausgangsprodukte in hoher Reinheit einzusetzen, was die Kosten dieser Produkte erhöht.

Der vorliegenden Erfindung liegt die Aufgabe zugrunde, wäßrige Reinigungsmittel zur Verfügung zu stellen, die über einen langen Lagerzeitraum die aus den bekannten Produkten auftretenden Nachteile nicht aufweisen und aus Rohstoffen üblicher technischer Qualität und Reinheit hergestellt werden können.

Gegenstand der vorliegenden Erfindung sind wäßrige Reinigungsmittel, die ein Tensidgemisch aus nichtionischen Tensiden aus
a) C₁₂-C₂₂-Alkoholalkoxylaten mit einem Alkoxylierungsgrad zwischen 6 und 15,
b) C₁₂-C₂₂-Alkoholalkoxylaten mit einem Alkoxylierungsgrad zwischen 2 und 5 und
c) C₁₀-C₁₅-Oxoalkoholalkoxylaten mit einem Alkoxylierungsgrad zwischen 5 und 15, und
Säure enthalten.

Überraschenderweise wurde festgestellt, daß das Tensidgemisch aus den nichtionischen Tensiden a, b, und c, nämlich Fettalkoholalkoxylate mit unterschiedlichen Alkoxylierungsgraden und Oxoalkoholalkoxylate, eine verdickende Wirkung in Reinigungsmitteln hat. Es können Reinigungsmittel erhalten werden, deren Viskosität durch Verdünnung z. B. mit Wasser über einen weiten, bei Reinigungsmitteln üblichen Bereich eingestellt werden kann und die auch bei den verschiedenen pH-Werten dieser Mittel über einen langen Zeitraum stabil ist.

Die erfindungsgemäßen wäßrigen Reinigungsmittel weisen vorzugsweise eine Viskosität bei 20°C von 15 s bis 90 s, gemessen im Fordbecher mit einer Öffnung von 4 mm, auf, was etwa einer Brookfield-Viskosität von 20 mPas bis 800 mPas, gemessen mit Spindel 1, entspricht. Gewünschtenfalls kann die Viskosität aber auch höher gewählt werden bis hin zu einer gelförmigen Konsistenz.

Die C₁₂-C₂₂ -Alkoholalkoxylate, die als Komponenten a) und b) im erfindungsgemäßen Mittel eingesetzt werden sind nichtionische Tenside der Formel I worin R¹ für eine gesättigte oder ungesättigte C₁₂-C₂₂-Alkylgruppe, R² für Wasserstoff und/oder eine Methylgruppe stehen und für Komponente a) m für Zahlen von 6 bis 15 und für Komponente b) m für Zahlen von 2 bis 5 steht. Die Verbindungen können durch Alkoxylierung von C₁₂-C₂₂ -Alkoholen erhalten werden. Geeignete C₁₂-C₂₂-Alkohole sind beispielsweise die nativen Fettalkohole auf pflanzlicher Basis wie z.B. Laurylalkohol, Myristylalkohol, Cetylalkohol, Stearylalkohol, Behenalkohol, Oleylalkohol, Elaidylalkohol, Ricinolalkohol, Linoleylalkohol, Linolenylalkohol sowie deren technischen Gemische, wie Kokosfettalkohol, Palm- und Palmkernfettalkohol oder auch Erdnussfettalkohol. Für den Fall, daß gemischte Alkoxylate eingesetzt werden, d. h. daß m größer als 1 ist und R² für Wasserstoff und Methyl steht, sind in der Regel bis zu 4 Propylenoxideinheiten, vorzugsweise 2 bis 4 Propylenoxideinheiten enthalten. Besonders bevorzugt werden C₁₂-C₁₈-Fettalkoholethoxylate eingesetzt.

C₁₀-C₁₅-Oxoalkoholalkoxylate, d.h. Alkoxylate von verzweigten C₁₀-C₁₅-Oxoalkoholen, sind ebenfalls bekannte Verbindungen, die in bekannter Weise durch Alkoxylierung von Oxoalkoholen erhalten werden können. Die eingesetzten Oxoalkohole sind Verbindungen, die aus petrochemischen Rohstoffen, z. B. durch die Roeln'schen Oxosynthese, erhalten werden können. Als Oxoalkoholalkoxylate werden besonders bevorzugt C₁₃-C₁₅-Oxoalkoholethoxylate eingesetzt.

Im Tensidgemisch kann jedes der drei Tenside a, b und c in einer Menge von 10 bis 80 Gew.-%, bevorzugt 15 bis 50 Gew.-%, bezogen auf das Tensidgemisch, vorliegen. Im fertigen Reiniger liegt der Gehalt dieser Tensidkombination bevorzugt zwischen 2 und 30 Gew.-%, bevorzugt zwischen 5 und 20 Gew.-%, bezogen auf das fertige Reinigungsmittel.

Die erfindungsgemäß bevorzugten sauren Reinigungsmittel enthalten als weiteren Bestandteil Säure. Es eignen sich alle nicht-korrosiven Säuren. Bevorzugt werden Citronensäure, Glykolsäure, Essigsäure, Ameisensäure, Milchsäure, Dicarbonsäuren wie z.B. Bernsteinsäure, Oxalsäure, Adipinsäure, Phosphorsäure, Amidosulfonsäure oder Mischungen der genannten Säuren eingesetzt. Die Säuren sind üblicherweise in einer Menge zwischen 2 und 40 Gew.-% enthalten. Die Menge der eingesetzten Säure hängt von der Art der Säure und dem gewünschten pH-Wert ab, der vorzugsweise unterhalb von 3 und insbesondere zwischen 0 und 2 liegt.

Erfindungsgemäße Reinigungsmittel mit alkalischem pH-Wert enthalten neben den Tensiden alkalisch reagierende Salze, wie beispielsweise Phosphate, in Mengen vorzugsweise bis 10 Gew.-%, insbesondere 2 bis 5 Gew.-%, oder freie Alkalien, wie beispielsweise NH₃, Alkanolamine, KOH oder NaOH, in Mengen vorzugsweise bis zu 8 Gew.-%, insbesondere zwischen 0,1 und 2 Gew.-%. Selbstverständlich können auch Gemische mehrerer Alkalisierungsmittel enthalten sein. Der pH-Wert dieser Mittel liegt vorzugsweise über 9, insbesondere zwischen 10 und 14.

Als reinigungsaktive Bestandteile kann des erfindungsgemäße Mittel weiterhin anionische Tenside enthalten. Geeignete Aniontenside sind z.B. C₈-C₁₈-Alkylsulfate, C₈-C₁₈-Alkylethersulfate, C₈-C₁₈-Alkansulfonate, C₈-C₁₈-α-Olefinsulfonate, sulfonierte C₈-C₁₈-Fettsäure-C₁-C₄-Alkylester, C₆-C₁₈-Alkylbenzolsulfonate, Sulfobernsteinsäuremono- und -di-C₈-C₁₂-Alkylester, C₈-C₁₈-Alkylpolyglykolethercarboxylate, C₈-C₁₈-N-Acyltauride, C₈-C₁₈-N-Sarcosinate und C₈-C₁₈-Alkylisethionate.

Die Aniontenside können in Mengen bis 10 Gew.-%, vorzugsweise 0,1 bis 2,0 Gew.-%, bezogen auf das gesamte Mittel, enthalten sein.

Als fakultative Bestandteile kann das erfindungsgemäße Reinigungsmittel weitere in derartigen Mitteln übliche Wirk- und Hilfsstoffe enthalten, sofern sie die Eigenschaften der erfindungsgemäßen Mittel nicht eeinträchtigen, beispielsweise Farbstoffe in einer Menge bis zu 1 Gew.-%, Duftstoffe in einer Menge bis zu 2 Gew.-% und Korrosionsinhibitoren in einer Menge bis zu 5 Gew.-%, jeweils bezogen auf die Menge des fertigen Reinigungsmittels. Als weitere Bestandteile kommen auch Lösungsmittel wie Ethanol, Isopropanol oder Glykolether in einer Menge von 1 bis 20 Gew.-% oder Neutralsalze in Betracht.

Die folgenden Beispiele sollen die Erfindung näher erläutern, ohne diese darauf zu beschränken.

### Beispiele

Die Reinigungsmittel der folgenden Beispiele wurden durch einfaches Vermischen der Komponenten hergestellt. Die Viskosität der erhaltenen Mittel wurde nach Brookfield mit Spindel 1 bei 20 °C und geeigneter Drehzahl zwischen 10 und 100 Umdrehungen pro Minute (UpM) gemessen. Soweit nichts anderes vermerkt, sind die Gehalte in Gewichtsprozent angegeben.

### Beispiel 1, saurer Reiniger

| | |
|---|---|
| Glykolsäure | 8 % |
| C₁₆-C₁₈-Fettalkohol + 10 EO | 4 % |
| C₁₂-C₁₅-Oxoalkohol + 10 EO | 5,5 % |
| C₁₂-C₁₄-Fettalkohol + 4 EO | 4 % |
| Wasser | ad 100 % |

Dieses Beispiel ergab eine Viskosität von 160 mPas.

### Beispiel 2, saurer Reiniger

| | |
|---|---|
| Citronensäure | 4,5 % |
| C₁₆-C₁₈-Fettalkohol + 10 EO | 3,5 % |
| C₁₂-C₁₅-Oxoalkohol + 10 EO | 4 % |
| C₁₂-C₁₄-Fettalkohol + 4 EO | 4 % |
| Parfüm | 0,4 % |
| Farbe | 0,002 % |
| Wasser | ad 100 % |

Dieses Beispiel ergab eine Viskosität von 75 mPas.

### Beispiel 3, saurer Reiniger

| | |
|---|---|
| Citronensäure | 4,5 % |
| C₁₆-C₁₈-Fettalkohol + 10 EO | 3,5 % |
| C₁₂-C₁₅-Oxoalkohol + 10 EO | 3,5 % |
| C₁₂-C₁₄-Fettalkohol + 4 EO | 4 % |
| Parfüm | 0,4 % |
| Farbe | 0,002 % |
| Wasser | ad 100 % |

Dieses Beispiel ergab eine Viskosität von 95 mPas.

### Beispiel 4, saurer Reiniger

| | |
|---|---|
| Phosphorsäure | 30 % |
| Eisen(II)sulfat | 2 % |
| C₁₆-C₁₈-Fettalkohol + 10 EO | 3 % |
| C₁₂-C₁₅-Oxoalkohol + 10 EO | 1 % |
| C₁₂C₁₄-Fettalkohol + 4 EO | 5,25 % |
| Parfüm | 0,1 % |
| Farbe | 0,002 % |
| Wasser | ad 100 % |

Dieses Beispiel ergab eine Viskosität von 320 mPas.

### Beispiel 5, neutraler Reiniger

| | |
|---|---|
| C₁₆-C₁₈-Fettalkohol + 10 EO | 3,5 % |
| C₁₂-C₁₅-Oxoalkohol + 8 EO | 3,5 % |
| C₁₂-C₁₄-Fettalkohol + 4 EO | 4,5 % |
| Wasser | ad 100 % |

Die Viskosität lag bei 105 mPas.

Der pH-Wert betrug 6,5.

### Beispiel 6, alkalischer Reiniger

| | |
|---|---|
| C₁₆-C₁₈-Fettalkohol + 10 EO | 4,0 % |
| C₁₂-C₁₅-Oxoalkohol + 8 EO | 4,0 % |
| C₁₂-C₁₄-Fettalkohol + 4 EO | 3,0 % |
| Tetrakaliumpyrophosphat | 5,0 % |
| Wasser | ad 100 % |

Die Viskosität betrug 135 mPas.

### Beispiel 7, alkalischer Reiniger

| | |
|---|---|
| C₁₆-C₁₈-Fettalkohol + 10 EO | 3,5 % |
| C₁₂-C₁₅-Oxoalkohol + 8 EO | 3,5 % |
| C₁₂-C₁₄-Fettalkohol + 4 EO | 4,5 % |
| Ammoniak 25 %ig | 1,5 % |
| Wasser | ad 100 % |

Die Viskosität betrug 100 mPas.

### Beispiel 8, stark alkalischer Reiniger

| | |
|---|---|
| C₁₆-C₁₈-Fettalkohol + 10 EO | 3,0 % |
| C₁₂-C₁₅-Oxoalkohol + 8 EO | 6,0 % |
| C₁₂-C₁₄-Fettalkohol + 4 EO | 6,0 % |
| Ammoniak 25 %ig | 0,5 % |
| Kalilauge 45 %ig | 0,2 % |
| Wasser | ad 100 % |

Die Viskosität betrug 700 mPas.
Der pH-Wert lag bei 12,0.

Aus den Beispielen ist ersichtlich, daß die erfindungsgemäß eingesetzte Tensidkombination eine verdickende Wirkung auf das Reingungsmittel hat. Dabei werden als Verdicker nur Verbindungen verwendet, die gleichzeitig zur Reinigungsleistung der Mittel beitragen.

## Patentansprüche

1. Wäßriges Reinigungsmittel enthaltend 2 bis 30 Gew.-% eines Tensidgemischs aus nichtionischen Tensiden, bestehend aus
a) C₁₂-C₂₂-Alkoholalkoxylaten mit einem Alkoxylierungsgrad zwischen 6 und 15,
b) C₁₂-C₂₂-Alkoholalkoxylaten mit einem Alkoxylierungsgrad zwischen 2 und 5 und
c) C₁₀-C₁₅-Oxoalkohol-Alkoxylaten mit einem Alkoxylierungsgrad zwischen 5 und 15.

2. Reinigungsmittel nach Anspruch 1, dadurch gekennzeichnet, daß das Tensidgemisch die Tenside a, b und c jeweils in einer Menge von 10 bis 80 Gew.-%, bevorzugt 15 bis 50 Gew.-%, bezogen auf das Tensidgemisch, enthält.

3. Reinigungsmittel nach Anspruch 1 oder 2, dadurch gekennzeichnet, daß die Tenside a, b und c zusammen in einer Menge von 5 bis 20 Gew.-%, bezogen auf das fertige Mittel, enthalten sind.

4. Reinigungsmittel nach einem der Ansprüche 1 bis 3, dadurch gekennzeichnet, daß das Mittel eine Viskosität von 20 bis 800 mPas, gemessen nach Brookfield bei 20 °C unter Verwendung von Spindel 1, aufweist.

5. Saures Reinigungsmittel nach einem der Ansprüche 1 bis 4, dadurch gekennzeichnet, daß es als Säure Citronensäure, Glykolsäure, Essigsäure, Ameisensäure, Milchsäure, Dicarbonsäure, Phosphorsäure, Amidosulfonsäure oder Mischungen der vorgenannten Säuren enthält.

6. Alkalisches Reinigungsmittel nach einem der Ansprüche 1 bis 4, dadurch gekennzeichnet, daß es als alkalisch wirkenden Bestandteil Tetrakaliumpyrophosphat, Pentanatriumtriphosphat, Kaliumhydroxyd, Natriumhydroxyd, Ammoniak, Alkanolamin oder ein Gemisch von Substanzen aus dieser Gruppe enthält.

## Claims

1. A water-based cleaner containing 2 to 30% by weight of a surfactant mixture of nonionic surfactants consisting of
a) C₁₂₋₁₂ alcohol alkoxylates with a degree of alkoxylation of 6 to 15,
b) C₁₂₋₂₂ alcohol alkoxylates with a degree of alkoxylation of 2 to 5 and
c) C₁₀₋₁₅ oxoalcohol alkoxylates with a degree of alkoxylation of 5 to 15.

2. A cleaner as claimed in claim 1, characterized in that the surfactant mixture contains 10 to 80% by weight and preferably 15 to 50% by weight of each of surfactants a), b) and c), based on the surfactant mixture.

3. A cleaner as claimed in claim 1 or 2, characterized in that surfactants a), b) and c) together are present in a quantity of 5 to 20% by weight, based on the final cleaner.

4. A cleaner as claimed in any of claims 1 to 3, characterized in that it has a Brookfield viscosity of 200 to 800 mPas, as measured at 20°C using spindle 1.

5. An acidic cleaner as claimed in any of claims 1 to 4, characterized in that it contains citric acid, glycolic acid, acetic acid, formic acid, lactic acid, dicarboxylic acid, phosphoric acid, amidosulfonic acid or mixtures thereof as the acid.

6. An alkaline cleaner as claimed in any of claims 1 to 4, characterized in that it contains tetrapotassium pyrophosphate, pentasodium triphosphate, potassium hydroxide, sodium hydroxide, ammonia, alkanolamine or a mixture of substances from this group as its alkaline component.

## Revendications

1. Nettoyant aqueux contenant de 2 à 30 % en poids d'un mélange de tensioactifs, constitué de tensioactifs non ioniques, composés de :
a) des alcools alcoxylates en C₁₂ à C₂₂ avec un degré d'alkoxylation entre 6 et 15,
b) des alcools alcoxylates en C₁₂ à C₂₂ avec un degré d'alcoxylation entre 2 et 5,
c) des oxoalcools alcoxylates en C₁₀ à C₁₅ avec un degré d'alcoxylation entre 5 et 15.

2. Nettoyant selon la revendication 1,
caractérisé en ce que
le mélange de tensioactif contient les tensioactifs a, b et c chacun en une quantité allant de 10 à 80 % en poids, de préférence de 15 à 50 % en poids, en se rapportant au mélange de tensioactifs.

3. Nettoyant selon la revendication 1 ou 2,
caractérisé en ce que
les tensioactifs a, b et c, conjointement, sont contenus en une quantité comprise entre 5 et 20 % en poids, en se référant au nettoyant terminé.

4. Nettoyant selon l'une des revendications 1 à 3,
caractérisé en ce que
le nettoyant présente une viscosité de 20 à 800 mPas, mesurée selon Brookfield à une température de 20°C avec utilisation d'une broche 1.

5. Nettoyant acide selon l'une des revendications 1 à 4,
caractérisé en ce qu'
il contient comme acide de l'acide citrique, de l'acide glycolique, de l'acide acétique, de l'acide formique, de l'acide lactique, de l'acide dicarbonique, de l'acide phosphorique, de l'acide amidosulfonique ou des mélanges des acides précités.

6. Nettoyant alcalin selon l'une des revendications 1 à 4,
caractérisé en ce qu'
il contient comme constituant à effet alcalin du phosphate de tétrapotassium, du triphosphate de pentasodium, de l'hydroxyde de potassium, de l'hydroxyde de sodium, de l'ammoniaque, de l'alkanolamine, ou un mélange des substances issues de ce groupe.
